# EUROPÄISCHE PATENTSCHRIFT

(11) **EP 0 031 570 B1**
(45) Veröffentlichungstag und Bekanntmachung des Hinweises auf die Patenterteilung: **12.11.1986**
(21) Anmeldenummer: 80108095.3
(22) Anmeldetag: 22.12.1980
(51) Int. Cl.: A63C 9/086

(54) **Skisicherheitsbindung mit zugehörigem Skistiefel**
Safety ski-binding with integral ski-boot
Fixation de sécurité pour ski avec chaussure de ski intégrante

(30) Priorität: 21.12.1979 DE 2951902
(43) Veröffentlichungstag der Anmeldung: 08.07.1981
(73) Patentinhaber: Gumpp, Rudolf, D-8929 Sachsenried (DE)
(72) Erfinder: Gumpp, Rudolf, D-8929 Sachsenried (DE)

## Beschreibung

Die Erfindung bezieht sich auf eine Skisicherheitsbindung mit zugehörigem Skistiefel gemäß dem Oberbegriff des Patentanspruchs 1.

Es ist eine solche Sisicherheitsbindung bekannt (Deutsche Offenlegungsschrift Nr. 23 59 309), bei der nach Auslösen der Skisicherheitsbindung, das besagt bei Loslösen der Skisicherheitsbindung vom Skistiefel, der Ski ungehindert weitergleiten kann. Dadurch können in der Nähe von ihm befindliche Skifahrer behindert oder verletzt werden. Darüberhinaus wird sein Wiederauffinden erschwert.

Die Aufgabe der Erfindung besteht darin, das ungehinderte Weitergleiten des Skis bei Verwendung einer Skisicherheitsbindung gemäß dem Oberbegriff des Anspruchs 1 nach Auslösen der Skisicherheitsbindung zu verhindern.

Die Erfindung löst diese Aufgabe durch die im Kennzeichen des Anspruchs 1 angegebenen Merkmale.

Die durch die Erfindung erreichten Vorteile bestehen darin, daß zu den im Oberbegriff enthaltenen Merkmalen, die ein durch kurzen Montagebereich der Bindung auf dem Ski geringere Skiversteifung beim Durchbiegen des Skis, damit ein ausgewogeneres Fahrverhalten des Skis, weiterhin einen geringeren Montageaufwand sowie einen zugehörigen Skistiefel mit besseren Geheigenschaften ermöglichen, auch das Merkmal hinzukommt, daß der Ski nach Auslösen der Skisicherheitsbindung keine Gefährdung für Umstehende mehr darstellt sowie seine Wiederauffindbarkeit erleichtert ist.

Gemäß Anspruch 2 können der Bremsarm der Skibremsvorrichtung und der Auslösehebel für des willkürliche lösen der Skisicherheitsbindung identisch sein.

In einer weiteren Ausgestaltung ist für die Skisicherheitsbindung als Zusatzausrüstung für den tourenskilauf eine Verriegelungsvorrichtung mit den im Anspruch 3 und gegebenenfalls Anspruch 4 genannten Merkmalen vorgesehen.

Verriegelungsvorrichtungen werden bei Skibindungen verwendet, die um eine Achse quer zur Skilängsrichtung beweglich gelagert sind, um die Neigbarkeit der Skibindung gegenüber dem Ski um jene Achse in einer oder mehreren Verriegelungsstellen aufzuheben.

Es ist eine Skibindung bekannt (Deutsche Offenlegungsschrift Nr. 2064754), bei der eine Verriegelungsvorrichtung Bestandteil der Skibindung ist. Bei dieser Skibindung ist durch die Zweiteilung der Verriegelungsvorrichtung in einen mit der Skibindung mitschwenkenden und einen auf einem feststehenden Bindungsteil gelagerten Teil der Verriegelungsvorrichtung die Betätigung von mehr als einem Betätigungselement erforderlich, um die Gebrauchstellungen für Verriegelung, Entriegelung sowie die jeweilige Raststellung des Betätigungselements einzustellen. Darüberhinaus ist es bei dieser Skibindung nicht möglich, auf die wahlweise Ausstattung mit einer Verriegelungsvorrichtung zu verzichten.

Durch die Merkmale der Ansprüche 3 bzw. 4 soll die im Anspruch 1 gekennzeichnete Skisicherheitsbindung so ausgestattet werden, daß die Neigung des Skistiefels zum Ski um eine Achse quer zur Skilängsrichtung wahlweise freibeweglich, begrenzt, oder unterbunden, d.h. hier verriegelt sein kann, wobei diese Ausstattung in Gestalt eines zusätzlich zur Skisicherheitsbindung verwendbaren Ausstattungsteils wahlweise verwendet werden kann. Ferner sollen die Gebrauchsstellungen eines solchen Ausstattungsteils durch nur ein Betätigungselement auszulösen sein.

Gemäß den Ansprüchen 3 und 4 sind hierzu alle Teile der Verriegelungsvorrichtung auf einer gemeinsamen Befestigungsplatte zusammengefaßt und die Oberseite des Verriegelungskörpers als Neigungsstütze ausgebildet. Das Betätigungselement. für die Verriegelungsvorrichtung kann sowohl für die Verriegelungsstellung sie für die Entriegelungsstellung eine lösbare Raststellung einnehmen.

Die hierdurch erzielten Vorteile bestehen darin, daß wahlweise zusätzlich und nicht zwingend eine Skisicherheitsbindung mit einer Verriegelungsvorrichtung ausgestattet werden kann, mit deren Hilfe das Feststellen unterschiedlicher Neigungslagen der Skisicherheitsbindung zum Ski hin sowie eine freie oder begrenzte Schwenkbarkeit zum Ski hin durch Betätigen eines Betätigungselements möglich ist.

Ein Ausführungsbeispiel der Erfindung ist in der Zeichnung dargestellt und wird im folgenden näher beschrieben.

Es zeigen
Fig. 1 eine Seitenansicht eines in die Bindung eingerasteten Schistiefels, wobei die seitliche Gehäusewandung des hinteren Bindungsteils nicht dargestellt ist.
Fig. 2 Eine Seitenansicht der gleichen Bindung in ausgelöstem und bremsendem Zustand.
Fig. 3 Eine Draufsicht der Bindung bei angeschnalltem Schistiefel, wobei der Schistiefel nicht dargestellt ist.
Fig. 4 Eine Draufsicht der Bindung bei angeschnalltem Schistiefel mit den Umrissen des Schistiefels und des Fußes.
Fig. 5 Eine Seitenansicht der Verriegelungsvorrichtung im Schnitt mit angedeuteter Schisicherheitsbindung.

Fig. 1 zeigt einen Schistiefel 1, der an einer vorderen und hinteren Hinterschneidung 22 und 23 von den Sohlenhalten 6 und 7 der Schibindung gehalten wird. Der Schistiefel liegt dabei auf der Oberseite eines vorderen Gehäuseteils 3 und auf dem hinteren Sohlenhalter 7 auf. Die Trittfläche des Schistiefels ist an seiner Schuhspitze durch die schräg und gewölbt nach hinten verlaufende Vorderseite 31 und die gegenläufig verlaufende Absatzwölbung 32 auf einen kurzen Vordertrittbereich 29 und einen kurzen Absatztrittbereich 30 beschränkt. Diese Trittbereiche haben keinen Kontakt mit Schi- oder Bindungsteilen. Die Sohlenhalter vorne 6 und hinten 7 halten den Schitiefel vorne und hinten an dessen vorderen 22 und hinteren 23 Hinterschneidungen sowohl zur Seite als auch nach oben. Das hintere Gehäuseteil 4 ist auf der Bindungsbefestigungsplatte 2 in Längsrichtung des Schis beweglich gelagert. Der hintere Sohlenhalter 7 ist in diesem Gehäuseteil auf der Achse 8 drehbar gelagert. Eine Drehbewegung des hinteren Sohlenhalters wird über das Übertragungsteil 9 auf den Hebel 10 und von diesem auf den Hebel 11 übertragen. Dieser ist mit der Auslöseachse 12 fest verbunden, so daß eine Drehbewegung des hinteren Sohlenhalters 7 die Auslöseachse 12 sowohl zu einer Querverschiebung in Schilängsrichtung als. auch gleichzeitig zu einer Drehbewegung um sich selbst führt. Umgekehrt führt die mit der Drehbewegung gekoppelte Querverschiebung der Auslöseachse 12 zu einer Drehbewegung des hinteren Sohlenhalters. Der Brems- und Auslösearm 5 ist mit der Auslöseachse 12 außerhalb des hinteren Gehäuseteils 4 seitlich fest verbunden. Diese Anordnung bewirkt, daß das Hochschwenken des hinteren Sohlenhalters 7 ein Abwärtsschwenken des Brems- und Auslösearms 5 zur Folge hat und umgekehrt. Die Querverschiebung der Auslöseachse 12 wird von der Zugstange 14 und der in sie eingeschraubten Einstellschraube 17 durch die Spannung der Druckfeder 16 an dem feststehenden Widerlager 15 der Befestigungsplatte 2 gegen ihren hinteren Endpunkt gezogen. In Fig. 1 befindet sich die in einem Langloch des hinteren Gehäuseteils geführte Auslöseachse 12 in diesem Endpunkt. Fig. 3 zeigt in der gleichen Funktionslage die stark gespannte Feder 16 und den Abstand zwischen dem Widerlager 15 und der Auslöseachse 12. Im Frontalauslösefall, der eine Drehbewegung des Schistiefels um eine Achse quer zur Schilängsrichtung durch die Schuhspitze verlaufend zur Folge hat, wird der Absatz des Schistiefels durch den diese Drehbewegung mit engerem Radius anfangs mitvollziehenden hinteren Sohlenhalter 7 bei Überschreiten der eingestellten Auslösekraft nach oben freigegeben. Die dabei sich lösende Spannung der Feder 16 bewirkt das Zurückverschieben der Ausloseachse 12. Bei diesem Vorgang gleitet der Hebel 11 mit einem nochenartigen unteren Fortsatz über die Auslösenocke 13 der Befestigungsplatte 2 hinweg, was eine Drehbewegung der Auslöseachse 12 und damit das Herunterschwenken des Brems- und Auslösearms 5 zur Folge hat. Gleichzeitig gleitet das ganze hintere Gehäuseteil 4 in seine hintere Endstellung, wie in Fig. 2 dargestellt. Diese hintere Endstellung ist an der geöffneten Stellung des hinteren Sohlenhalters 7, an der jetzt als Schibremse wirksamen Abwärtsstellung des Brems- und Auslösearms 5 und an der Stellung der Achse 8 im Endbereich des Langloches in der Aufbeigung der Befestigungsplatte 2 zu erkennen. Die verbleibende Restspannkraft der Feder 16 und die teilweise Abstützung des Hebels 11 auf der Auslösenocke 13 verhindern ein Zurückschwenken des Brems- und Auslösearms 5 während des Schibremsvorqanqs.

Im vorderen Gehäuseteil 3 sind die vorderen Sohlenhalter 6 auf den senkrechtstehenden Achsen 18 gegen die Spannung der Druckfeder 19 drehbar gelagert. Das Verändern der Federspannung erfolgt mit der Einstellschraube (20). Bei einem sogenannten Drehsturz, der eine Drehbewegung des Schistiefels um eine senkrecht auf dem Schi im Absatzbereich stehende Achse zur Folge hat, folgt je nach Drehrichtung einer der beiden vorderen Sohlenhalter 6 gegen die Spannung der Feder 19 in kleinerem Radius dieser Drehbewegung des Schistiefels anfangs und gibt bei Überschreiten der eingestellten Auslösekraft den Schistiefel frei.

Das Anschnallen erfolgt durch ungefähres Einsetzen des Schistiefels in die vorderen Sohlenhalter, wobei das Zentrieren des Schistiefels in eine genaue Mittellage auf dem Schi durch die zueinander geneigte Stellung der Sohlenhalter selbsttätig erfolgt, und anschließendes Niedertreten des hinteren Sohlenhalters mit dem Absatz des Schistiefels. Auch hierbei erfolgt das genaue Zentrieren selbsttätig, durch eine den vorderen Sohlenhaltern analog gestaltete Stellung der Kontaktflächen des Sohlenhalters. Die oben beschriebene Beibehaltung des Brems- und Auslösearms 5 wird beim Anschnallen durch Niedertreten des Schistiefels dadurch aufgehoben, daß beim Niedertreten die schräg nach hinten geneigte Fläche der Schistiefelsohle den hinteren Sohlenhalter 7 samt hinterem Gehäuseteil gegen die Spannung der Feder 16 nach vorn schiebt und damit die Abstützung des Hebels 11 auf der Auslösenocke 13 aufhebt. Schließlich wird der hintere Sohlenhalter an einem unteren Fortsatz 36 und dann durch Auflage auf der Sohleninnenseite 33 nach unten gedrückt. Dabei wird das gesamte hintere Gehäuseteil 4 nach vorn gedrückt, während Hebel 11 in seine obere Endposition durch Federspannung unterstützt einrastet. Die Auslegung der Hebelarme beim hinteren Sohlenhalter 7, des Übertragungsteils 9, der Hebel 10 und 11 sowie die Federkennung der Feder 16 gewährleisten ein leichtes Einrasten des Schistiefels in die Bindung und im Zusammenwirken mit dem Brems- und Auslösearm 5 ein leichtes Öffnen der Bindung.

Dies geschieht durch Herunterdrücken des Brems- und Auslösearms 5 an der hierfür vorgesehenen Verbreiterung 27. Dieser Brems- und Auslösearm ist beiderseits jeder Bindung angebracht und kann an jeder Seite von Hand betätigt werden. Auf der jeweiligen Beininnenseite ist am Schistiefel eine Innenwölbung 28 vorgesehen, die das Betätigen des Brems- und Auslösearms auch ohne sich zu bücken mit Hilfe eines Schistocks ermöglicht. Das ungewollte Betätigen des Brems-und Auslösearms wird dadurch verhindert, daß er beidseits so vom Schistiefel überlagert wird, daß das Aneinanderschlagen von Schistiefel und Schi beim Schilauf die Bindungsteile nicht in Mitleidenschaft ziehen kann. Darüberhinaus erfordert das Betätigen der Brems- und Auslösearms im Stehen ein gleichzeitiges Anheben des Schuhabsatzes, da das auf dem hinteren Sohlenhalter lastende Gewicht mitbewegt werden muß. Diese Bewegungskoppelung schließt einerseits eine Fehlbetätigung aus und ist andrerseits beim Lösen der Bindung im Stehen durch Herabdrücken des Brems- und Auslösearms mit dem Schistock mit gleichzeitigem Anheben des betreffenden Schuhabsatzes leicht auszuführen. Im Falle einer Nichtbelastung des hinteren Sohlenhalters, z.B. bei einem im Schnee sitzenden oder liegenden Schiläufer, kann der Brems- und Auslösearm einfach nur von Hand betätigt werden.

Da die Trittbereiche 29 und 30 nicht mit Schi und Bindungsteilen zusammenwirken, wirken sich hier anhaftender Schnee und Schmutz sowie durch Kontakt mit rauhem Boden entstandene Oberflächenbeschädigungen auf die Funktion der Bindung nicht aus. Da die Kontaktflächen 22 und 23 und die Standflächen 33 und 34 außerhalb des Trittbereichs liegen, können diese mit einer sehr glatten Oberfläche versehen sein. Diese ergibt bei Verwendung der üblichen Kunststoffmaterialien beim Schistiefelbau mit deren wachsartigen Beschaffenheit eine sehr niedrige Adhäsion mit Schnee und Eis. Darüberhinaus bewirkt die Formgestaltung der Kontaktflächen des Schistiefels mit denen der Sohlenhalter jenen schmalen Kontaktstreifen, wie er beim Tangieren einer Geraden an einen Kreis entsteht und in Fig. 4 in den Punkten 35 dargestellt ist. Dies hat neben der vorgenannten Selbstzentrierung beim Anschnallen der Bindung auch sehr niedrige Reibungsverluste beim Auslöseverhalten zur Folge.

Ein Ausführungsbeispiel der zusätzlich angeordneten Verriegelungsvorrichtung ist in Fig. 5 dargestellt und wird im folgenden näher beschrieben:
Eine Skibindung 37 ist auf einer Platte 38 montiert, die um eine Achse 39 quer zur Skilängsrichtung beweglich auf dem Ski gelagert ist. Der Verriegelungskörper 40 ist längsbeweglich auf einer auf dem Ski befestigten Befestigungsplatte 41 gelagert. Das Verriegeln erfolgt durch den Druck der Druckfeder 42 gegen eine Abstützung 43 der Befestigungsplatte einerseits und am Verriegelungskörper 40 andrerseits, wobei das Endstück der Platte 38 in eine der Verriegelungsstellen 48 schlüssig eingreift. Das Entriegeln erfolgt durch Herabdrücken des Entriegelungshebels 44, der um die im Verriegelungskörper 40 verankerte Achse 45 schwenkbar gelagert ist und mit der Anschlagachse 46 gegen die Abstützung 43 der Befestigungsplatte 41 den Verriegelungskörper 40 gegen den Druck der Druckfeder 42 nach hinten in die Entriegelungsposition zieht. Die Entriegelungsposition kann durch Einrasten der Anschlagachse 46 in eine nockenartige Krümmung im Oberteil der Abstützung 43 fixiert werden, indem der Entriegelungshebel 44 bis zum unteren Anschlag herabgedrückt wird. In dieser Position neigt sich die Skibindung bis zur Skioberfläche herab. Um die Neigungsstütze einzusetzen, wird der Verriegelungskörper 40 durch Lösen des Entriegelungshebels 44 in seine vordere Endstellung durch Federdruck gebracht, während die Platte 38 oberhalb der Stützfläche geneigt ist, so daß sie beim Herabneigen auf die Stützfläche 47 zu liegen kommt und ihre weitere Neigung zur Skioberfläche herab somit begrenzt ist.

## Patentansprüche

1. Skisicherheitsbindung mit zugehörigem Skistiefel (1), sobei alle Teile der Skisicherheitsbindung auf einer mit dem Ski entweder fest oder um eine Achse (39) quer zur Skilängsrichtung schwenkbar verbundenen Befestigungsplatte (2, 38) zusammengefaßt sind une entweder einschließlich oder ausschließlich der Befestigungsplatte (2, 38), die nicht länger als der Skistiefel (1) ist, vom angeschnallten Skistiefel (1) überdeckt werden und wobei die als Sohlenhalter (6, 7) dienenden Teile der Skisicherheitsbindung den zugehörigen Skistiefel (1) an Hinterschneidungen (22, 23) seiner Sohle lösbar von unten festhalten und im Auslösefall und bei Betätigen eines Auslösehebels freigeben, dadurch gekennzeichnet, daß die Befestigungsplatte (2, 38) zusätzlich eine Skibremsvorrichtung (5) trägt, die ebenfalls vom angeschnallten Skistiefel (1) überdeckt wird.

2. Skisicherheitsbindung mit zugehörigem Skistiefel (1) nach Anspruch 1, dadurch gekennzeichnet, daß der Bremsarm der Skibremsvorrichtung (5) und der Auslösehebel für das willkürliche Lösen der Skisicherheitsbindung identisch sind.

3. Skisicherheitsbindung mit zugehörigem Skistiefel (1) nach Anspruch 1, mit zusätzlich einer Verriegelungsvorrichtung, die einen Verriegelungskörper (40) mit mehreren Verrigelungsstellen (48) aufweist, die in den Befestigungsplatte (38) der Skisicherheitsbindung (37) bei Betätigen eines Betätigungselements lösbar eingreifen, dadurch gekennzeichnet, daß alle Teile der Verriegelungsvorrichtung auf einer gemeinsamen Befestigungsplatte (41) zusammengefaßt sind.

4. Skisicherheitsbindung nach Anspruch 3, dadurch gekennzeichnet, daß die Oberseite des Verriegelungskörpers (40) als erhöhte Neigungsstütze (47) ausgebildet ist.

## Revendications

1. Fixation de sécurité pour ski avec chaussure de ski intégrante (1), tous les organes de la fixation de sécurité de ski étant rassemblés sur une plaque de fixation (2, 38) reliée de façon orientable au ski ou bien autour d'un axe (39) transversal au sens longitudinal du ski, et recouverts soit avec soit sans plaque de fixation (2,38), qui n'est pas plus longue que la chaussure de ski (1), par la chaussure de ski fixée (1), les élément de la fixation de sécurité pour ski servant de porte-semelle (6, 7) fixant du bas du façon desserrable la chaussure de ski (1) correspondant aux contredépouilles (22, 23) de sa semelle et la dégageant en cas de declenchement et en actionnant un levier de déclenchement, caractérisée par le fait que la plaque de fixation (2, 38) porte en outre un dispositif de freinage du ski (5), également recouvert par la chaussure de ski (1) fixée.

2. Fixation de sécurité pour ski avec chaussure de ski intégrante (1) suivant la revendication 1, caractérisée par le fait que le bras de freinage du dispositif de freinage du ski (5) et le levier de déclenchement destiné au desserrage arbitraire de la fixation de sécurité de ski sont identiques.

3. Fixation de sécurité pour ski avec chaussure de ski intégrante (1) suivant la revendication 1, en plus avec undispositif de verrouillage comportant un corps de verrouillage (40) et plusieurs points de verrouillage (48) qui engrènent de façon desserrable dans la plaque de fixation (38) de la fixation de sécurité de ski (37) lorsqu'un élément d'actionnement est commandé, caractérisée par le fait que tous les organes du dispositif de verrouillage sont rassemblés sur une plaque de fixation commune (41).

4. Fixation de sécurité pour ski avec chaussure de ski intégrante (1) suivant la revendication 3, caractérisée par le fait que le côté supérieur du corps de verrouillage (40) est construit comme appui surélevé d'inclinaison (47).

## Claims

1. A safety ski binding and the associated skiing boot (1), wherein all parts of the safety ski binding are combined on a mounting plate (2, 38), which is either fixed to the ski or is pivoted to the ski on an axis (39) for a pivotal movement which is transverse to the longitudinal direction of the ski, and said parts either together with or without the mounting plate (2, 38), which is not longer than the skiing boot (1), are covered by the fixed skiing boot, and wherein those parts of the safety ski binding which serve as a sole-holder (6, 7) detachably retain the associated skiing boot (1) from below at undercuts (22, 23) of its sole and release said boot in case of an automatic release and in response to the actuation of a release lever, characterized in that the mounting plate (2, 38) carries additionally a ski brake (5), which is also covered by the fixed skiing boot (1).

2. A safety ski binding with an associated skiing boot (1) according to claim 1, characterized in that the brake arm of the ski brake (5) and the release lever for an arbitrary release of the safety ski binding are identical.

3. A safety ski binding with an associated skiing boot (1) according to claim 1, comprising additional locking means, which include a locking member (40) having a plurality of locking portions (48), which releasably engage the mounting plate (38) mf the safety ski binding (37) in response to the actuation of an actuating element, characterized in that all parts of the locking means are combined on a common mounting plate (41).

4. A safety ski binding according to claim 3, characterized in that the top surface of the locking member (40) constitutes an elevated inclined support (47).
